# EUROPÄISCHE PATENTSCHRIFT

(11) **EP 2 565 324 B1**
(45) Veröffentlichungstag und Bekanntmachung des Hinweises auf die Patenterteilung: **26.04.2017**
(21) Anmeldenummer: 11401582.9
(22) Anmeldetag: 31.08.2011
(51) Int. Cl.: D06F 81/08

(54) **Bügelstation mit einem Dampferzeuger**
Ironing station with a steam unit
Poste de repassage doté d'un générateur de vapeur

(43) Veröffentlichungstag der Anmeldung: 06.03.2013
(73) Patentinhaber: Miele & Cie. KG, 33332 Gütersloh (DE)
(72) Erfinder: Bartsch, Michael, 31157 Sarstedt (DE); Kaiser, Philipp, 30171 Hannover (DE); Milanese, Pierantonio, IT-31058 Susegana (TV) (IT); Splisteser, Uli, 30177 Hannover (DE)

(56) Entgegenhaltungen:
- EP-A1- 2 287 393
- DE-U1- 20 020 600
- GB-A- 2 397 072

## Beschreibung

Die Erfindung betrifft eine Bügelstation umfassend ein Bügelbrett mit einem klappbaren Gestell, welches an einem als Säule ausgebildeten Standgerät mit einem Dampferzeuger für ein Bügeleisen angeordnet ist, wobei in der Säule ein herausnehmbarer Wassertank zur Speisung des Dampferzeugers angeordnet ist, wobei im Andockstutzen für den Wassertank ein dem Dampferzeuger vorgeschalteter Wasserfilter eingebunden ist (siehe GB-A-2 397 072). Aus dem Dokument DE 21 2008 000 021 U1 ist ein Dampfbügelgerät mit einem Wassertank und einer mit diesem in direkter Verbindung stehenden Siedekammer bekannt. Diese ist dazu bestimmt, den Dampf zu erzeugen, um ein Dampfbügelgerät zu betreiben. Das bekannte Dampfbügelgerät weist hierbei einen Wassertank auf, der in der Bügelstation bzw. in dem Gerät integriert ist. Dabei sind auch Geräte bekannt, die als Standgerät ausgebildet sind, welche eine Säule umfassen. In der Säule ist dabei der Dampferzeuger untergebracht, wobei in der Säule auch ein herausnehmbarer Wassertank vorgesehen wird. Der Wassertank wirkt hierbei mit dem Dampferzeuger derart zusammen, dass durch Andocken des Wassertanks in einem Einsatzschacht ein am Wassertank vorgesehener Ventilkörper, der hier gegen die Wirkung einer Feder beim Andocken betätigt wird, entweder öffnet oder beim Herausnehmen wieder schließt. Dem Dampferzeuger wird hierbei aus Sicherheitsgründen ein Wasserfilter vorgeschaltet, der insbesondere dafür Sorge trägt, dass der Dampferzeuger vor Verschmutzungen und Verkrustungen geschützt wird. So ist es aus wartungstechnischen Gründen erforderlich, dass der Wasserfilter von Zeit zu Zeit zu wechseln ist, um auf diese Weise eine betriebssichere Bügelstation vorzuhalten. Bei den bekannten Geräten gestaltet sich die Revision des Wasserfilters oft schwierig, wobei hierzu der Kundendienst in Anspruch genommen werden muss, um diese Revisionstätigkeiten vorzunehmen. Dies auch aus dem Grund, dass bestimmte Spezialwerkzeuge erforderlich sind, um diese Revisionsarbeiten durchzuführen.

Die GB 2 397 072 A offenbart eine Bügelstation mit einem Bügelbrett mit einem klappbaren Gestell, die ferner als säulenartiges Standgerät ausgebildet ist. In der Säule ist der Dampferzeuger mit einem Wassertank zur Speisung des Dampferzeugers angeordnet.

Aus der DE 200 20 600 U1 ist ein Dampfbügeleisen bekannt, das eine Verdampfungskammer und einen fest eingebauten Wassertank umfasst. Hierbei enthält der Wassertank eine Öffnung, in die ein Siebteil mit Entkalkungsmittel eingesetzt ist. Das Einsatzteil ragt in das Wasser des Tanks, um in dem Wasser eine chemische Reaktion zur Entkalkung zu bewirken. Ein Werkzeug ist daran aber nicht angeformt.

Der Erfindung liegt somit die Aufgabe zu Grunde, eine Bügelstation derart weiterzubilden, dass sie einfach vom Benutzer gewartet werden kann.

Erfindungsgemäß wird dieses Problem mit den Merkmalen des Patentanspruchs 1 gelöst. Vorteilhafte Ausgestaltungen und Weiterbildungen der Erfindung ergeben sich aus den nachfolgenden Unteransprüchen.

Die mit der Erfindung erreichten Vorteile bestehen nun darin, dass aufgrund eines nicht verlierbaren, im Bereich der Bügelstation vorgehaltenen Werkzeugs, der Benutzer der erfindungsgemäßen Bügelstation eine Revision bzw. Reinigung des Wasserfilters selbst vornehmen kann. Der Benutzer kann selbst eine einfache und leichte Auswechslung des Wasserfilters vornehmen, ohne einen Kundendienst zu beanspruchen. Hierzu ist zumindest auf dem Andockstutzen ein lösbares haubenartiges Element angeordnet, welches als Werkzeug zur Entnahme des Wasserfilters sowie des Dichtringes aus dem Andockstutzen nutzbar ist. Der Betreiber kann somit nach Herausnehmen des Wassertanks aus dem Schacht das haubenartige Element hier vom Schachtboden lösen, wobei dies als Werkzeug genutzt werden kann, um die Möglichkeit zu haben, hier in den Andockstutzen eingreifen zu können, und die Verschleißteile wie Wasserfilter und Dichtring heraus zu nehmen, um diese zu reinigen oder zu ersetzen. Im Boden des Wassertanks ist in einer zweckmäßigen Ausführung wenigstens ein gegen die Wirkung einer Feder verschiebbarer Ventilkörper angeordnet, der mit einem am Dampferzeuger angeordneten Andockstutzen derart zusammenwirkt, dass beim Herausnehmen des Wassertanks der Ventilkörper schließt und beim Einsetzen des Wassertanks öffnet.

Hierbei besteht das Haubenelement aus einem Hülsengehäuse, welches den Andockstutzen im aufgesetzten Zustand teilweise abdeckt. Am Hülsengehäuse sind außenseitig die Werkzeuge angeformt, wobei diese aus einem Haken zur Demontage des im Andockstutzen angesetzten Dichtringes besteht, und aus einer Klammer, um den im Andockstutzen angeordneten Wasserfilter heraus zu holen. In Weiterbildung der Erfindung kann hierbei das Haubenelement aus zwei über einen Steg verbundene Hülsengehäuse bestehen, wobei ein Hülsengehäuse einen Entlüftungsstutzen und das andere Hülsengehäuse den Abdeckstutzen im montierten Zustand abdeckt. Denn neben der Entnahme von Wasser ist es auch erforderlich, dass zusätzlich ein Entlüftungsstutzen vorgesehen wird, um auf diese Weise das Nachströmen des Wassers aus dem Wassertank zu gewährleisten.

Hierbei ist an dem einen Hülsengehäuse der Haken und an dem anderen Hülsengehäuse die Klammer angeformt. Am Steg ist eine Öse angeformt, mit der das Haubenelement am Deckbereich des Dampferzeugers festgelegt werden kann. Somit ergibt sich eine unverlierbare Einbindung des mit Werkzeug bestückten Haubenelementes an der Bügelstation.

Nach einer vorteilhaften Ausgestaltung des Steges, befinden sich an der Unterseite quer liegende Streben, die die Stegfläche stabilisieren. Um insbesondere den Einsetzvorgang des Haubenelementes korrekt zu vollziehen, nachdem dies als Werkzeug benutzt worden ist, sind in den Wänden der Hülsengehäuse Ausformungen zur Zentrierung vorgesehen, die mit an den Stutzen angeformten Streifen im gesteckten Zustand zusammenwirken. Aufgrund dieser Ausbildung wird erreicht, dass immer ein exakter Montagesitz nach Gebrauch des Werkzeugs erfolgt. Nach einer besonders vorteilhaften Ausgestaltung der Erfindung ist das Haubenelement aus einem einstückig geformten Kunststoffteil hergestellt.

Ein Ausführungsbeispiel der Erfindung ist in den Zeichnungen rein schematisch dargestellt und wird nachfolgend näher beschrieben. Es zeigt:
- Figur 1: eine Seitenansicht einer Bügelstation im aufgestellten Zustand;
- Figur 2: eine weitere Darstellung der Bügelstation im zusammengelegten Zustand, wobei in der Darstellung ein Ausschnitt dargestellt ist, in dem der herausnehmbare Wassertank gezeigt wird, der oberhalb des Dampferzeugers angeordnet ist;
- Figur 3: eine Detailansicht des Schachtes an der Säule, in den der Wassertank mit seinem Boden aufgesetzt wird;
- Figur 4: zeigt eine weitere Darstellung gemäß der Figur 3, wobei hier das Haubenelement in explosionsartiger Darstellung gezeigt wird;
- Figur 5: zeigt eine perspektivische Darstellung des Haubenelementes in der Unteransicht als Werkzeug zur Entnahme des Dichtringes;
- Figur 6: zeigt eine weitere Darstellung des Haubenelementes als Werkzeug zur Entnahme des Wasserfilters; und
- Figur 7: zeigt eine weitere Darstellung des Haubenelementes mit entnommenem Wasserfilter.

Die Figur 1 zeigt in der Seitenansicht eine Bügelstation 1 in der betriebsgemäßen aufgeklappten Aufstellposition, welche ein Bügelbrett 2 mit einem klappbaren Gestell 3 umfasst. Das Gestell 3 ist hierbei an einem als Säule 4 ausgebildeten Standgerät mit einem Dampferzeuger 5 für ein nicht näher dargestelltes Bügeleisen angeordnet. Wie aus der Figur 2 zu erkennen ist, ist in der Säule 4 ein herausnehmbarer Wassertank 6 zur Speisung des Dampferzeugers 5 angeordnet. Dabei ist im Boden des Wassertanks 6 wenigstens ein gegen die Wirkung einer Feder verschiebbarer, nicht näher dargestellter Ventilkörper vorgesehen. Der Wassertank 6 wirkt im aufgesetzten Zustand mit einem am Dampferzeuger 5 angeordneten Andockstutzen 7 derart zusammen, dass beim Herausnehmen des Wassertanks 6 der Ventilkörper schließt und beim Einsetzen des Wassertanks 6 öffnet. Im Andockstutzen 7 ist ein dem Dampferzeuger 5 vorgeschalteter Wasserfilter 8 eingebunden, wie dies insbesondere aus den Figuren 4 und 7 zu erkennen ist. Auf dem Andockstutzen 7 ist ein lösbares haubenartiges Element 9 angeordnet, welches als Werkzeug zur Entnahme des Wasserfilters 8 sowie des Dichtringes 10 aus dem Andockstutzen 7 nutzbar ist. In der Zusammenschau der Figuren 5, 6 und 7 erkennt man, wie sich die Demontage vollzieht, wobei nachfolgend darauf noch näher eingegangen wird.

Das Haubenelement 9 besteht aus einem Hülsengehäuse 11.1, welches den Andockstutzen 7 im aufgesetzten Zustand, wie dies in der Figur 3 dargestellt ist, abdeckt und das Hülsengehäuse 11.2, das zur Abdeckung des Be- oder Entlüftungsstutzens 15 vorgesehen ist. Am Hülsengehäuse 11.1 und 11.2 sind Werkzeuge 12 und 13 angeformt, wobei das eine Werkzeug 12 einen Haken zur Demontage des im Andockstutzen 7 eingesetzten Dichtringes 10 umfasst, wie dies in der Figur 5 zu erkennen ist, und wobei das andere Werkzeug 13 eine Klammer umfasst, die dazu bestimmt ist, den topfartigen Wasserfilter 8 aus dem Andockstutzen 7 heraus zu holen, wie dies beispielsweise in Zusammenschau der Figuren 6 und 7 gezeigt wird. Dabei kann, wie aus den Darstellungen der Figuren 3 bis 7 zu erkennen ist, das Haubenelement 9 aus zwei über einen Steg 14 verbundene Hülsengehäuse 11.1 und 11.2 bestehen, wobei ein Hülsengehäuse 11.1 einen Entlüftungsstutzen 15 und das andere Hülsengehäuse 11.2 den Andockstutzen 7 im montierten Zustand abdeckt. Diese Situation ist in der Figur 3 zu erkennen, wie sie für den normalen Betrieb der Bügelstation 1 vorgesehen ist. Wie aus der Figur 4 zu erkennen ist, ist an dem ersten Hülsengehäuse 11.1 der Haken 12 und an dem anderen Hülsengehäuse 11.2 die Klammer 13 angeformt. Aus den Figuren 3 und 4 ist zu erkennen, dass am Steg 14 eine Bohrung oder Öse 16 angeformt ist, mit der das Haubenelement 9 am Deckbereich 17 des Dampferzeugers 5 festgelegt werden kann. Dies kann beispielsweise mit einer Schraube 16a erfolgen. Zur Benutzung des Haubenelementes 9 als Werkzeug muss nur die Schraube 16a einfach gelöst werden, um dann auf diese Weise das Haubenelement 9, wie in der Figur 4 dargestellt, abzunehmen. In der Figur 5 ist das Haubenelement 9 von seiner Unterseite her zu sehen, wobei an der Unterseite des Steges 14 quer liegende Streben 18 zur Stabilisierung der Stegfläche angeformt sind. Zu dem sind in den Wänden der Hülsengehäuse 11.1 und 11.2 Ausformungen 19 zum zentrierten Aufsetzen des Haubenelementes 9 auf die Stutzen 7 und 15 vorgesehen, die wiederum mit an den Stutzen 7 und 15 angeformten Streifen 20 im gesteckten Zustand zusammenwirken. Es versteht sich nun von selbst, dass nach Gebrauch des Haubenelementes 9 als Werkzeug, dies wieder leicht auf die Stutzen 7 und 15 aufgesetzt werden kann, wobei die Montagerichtung bzw. Vorgabe durch die Zentrierungen 19 am Haubenelement und den korrespondierenden Streifen 20 vorgegeben werden, so dass es nicht zu einem Fehleinbau kommen kann.

In Weiterbildung der Erfindung ist hierbei das Haubenelement 9 aus einem einstückig geformten Kunststoffteil hergestellt.

Es versteht sich nun von selbst, wie das Haubenelement 9 hier als Werkzeug zu benutzen ist. Will man nun den Wasserfilter 8 ausbauen, um ihn beispielsweise zu reinigen oder zu entkalken, wird das Haubenelement 9 gelöst, wie in Figur 4 dargestellt. Dann wird das Haubenelement 9 zunächst mit dem Haken 12 derart genutzt, dass der oben am Stutzen 7 aufliegende Dichtring 10 zunächst mit dem Haken 12 entfernt wird, wie dies in der Figur 5 dargestellt wird. Dann wird das Haubenelement 9 um 180° gedreht, so dass dann die Klammer 13 zum Einsatz kommt, die dann in den geöffneten Querschnitt des Stutzens 7 so eingeführt wird, dass die Klammer den topfartigen Wasserfilter 8 umgreift, wie dies in der Figur 6 dargestellt ist. Ist dies erfolgt, wird dann das Haubenelement 9 angehoben, so dass dann die Klammer 13 den Wasserfilter 8 aus dem Andockstutzen 7 herauszieht, so dass dieser dann einfach und gut zugänglich aus der Klammer 13 herausgezogen und entsprechend gereinigt oder gewechselt werden kann. Der Einsatz des Filters 8 in den Stutzen 7 kann ohne Werkzeug 9 erfolgen. Hierzu muss der gereinigte oder neue Filter 8 in die Öffnung des Stutzens 7 von Hand eingefügt werden.

## Patentansprüche

1. Bügelstation (1) umfassend ein Bügelbrett (2) mit einem klappbaren Gestell (3), welches an einem als Säule (4) ausgebildeten Standgerät mit einem Dampferzeuger (5) für ein Bügeleisen angeordnet ist, wobei in der Säule (4) ein herausnehmbarer Wassertank (6) zur Speisung des Dampferzeugers (5) angeordnet ist, wobei im Andockstutzen (7) für den Wassertank (6) ein dem Dampferzeuger (5) vorgeschalteter Wasserfilter (8) eingebunden ist, **dadurch gekennzeichnet,**
**dass** zumindest auf dem Andockstutzen (7) ein lösbares haubenartiges Element (9) angeordnet ist, welches als Werkzeug zur Entnahme des Wasserfilters (8) sowie des Dichtringes (10) aus dem Andockstutzens (7) nutzbar ist, und
**dass** das Haubenelement (9) aus einem Hülsengehäuse (11) besteht, welches den Andockstutzen (7) im aufgesetzten Zustand teilweise abdeckt, und
**dass** am Hülsengehäuse (11) Werkzeuge (12) und (13) angeformt sind.

2. Bügelstation nach Anspruch 1,
**dadurch gekennzeichnet,**
**dass** im Boden des Wassertanks (6) wenigstens ein gegen die Wirkung einer Feder verschiebbarer Ventilkörper angeordnet ist, der mit einem am Dampferzeuger (5) angeordneten Andockstutzen (7) derart zusammenwirkt, dass beim Herausnehmen des Wassertanks (6) der Ventilkörper schließt und beim Einsetzen des Wassertanks (6) öffnet.

3. Bügelstation nach Anspruch 1,
**dadurch gekennzeichnet,**
**dass** eines der Werkzeuge (12) einen Haken zur Demontage des im Andockstutzens (7) eingesetzten Dichtringes (10) umfasst.

4. Bügelstation nach Anspruch 1,
**dadurch gekennzeichnet,**
**dass** das andere Werkzeug (13) eine Klammer zur Demontage des im Andockstutzens (7) angeordneten Wasserfilters (8) umfasst.

5. Bügelstation nach Anspruch 1,
**dadurch gekennzeichnet,**
**dass** das Haubenelement (9) aus zwei über einen Steg (14) verbundene Hülsengehäuse (11.1) und (11.2) besteht, wobei ein Hülsengehäuse (11.1) einen Entlüftungsstutzen (15) und das andere Hülsengehäuse (11.2) den Andockstutzen (7) im montierten Zustand abdeckt.

6. Bügelstation nach Anspruch 3 und 5,
**dadurch gekennzeichnet,**
**dass** an einem Hülsengehäuse (11.1) der Haken und an dem anderen Hülsengehäuse (11.2) die Klammer angeformt ist.

7. Bügelstation nach Anspruch 5,
**dadurch gekennzeichnet,**
**dass** am Steg (14) eine Öse (16) angeformt ist, mit der das Haubenelement (9) am Deckbereich (17) des Dampferzeugers (5) festlegbar ist.

8. Bügelstation nach Anspruch 5 oder 7,
**dadurch gekennzeichnet,**
**dass** an der Unterseite des Steges (14) quer liegende Streben (18) zur Stabilisierung der Stegfläche angeformt sind.

9. Bügelstation nach Anspruch 5,
**dadurch gekennzeichnet,**
**dass** in den Wänden der Hülsengehäuse (11.1) und (11.2) Ausformungen (19) zur Zentrierung vorgesehen sind, die mit an den Stutzen (7, 15) angeformten Streifen (20) im gesteckten Zustand zusammenwirken.

10. Bügelstation nach Anspruch 1 bis 9,
**dadurch gekennzeichnet,**
**dass** das Haubenelement (9) aus einem einstückig geformten Kunststoffteil hergestellt ist.

## Claims

1. Ironing station (1) comprising an ironing board (2) having a foldable frame (3) that is arranged on a stand device that is designed as a column (4) and has a steam generator (5) for an iron, a removable water tank (6) for supplying the steam generator (5) with water being arranged in the column (4), a water filter (8) arranged upstream of the steam generator (5) being integrated in the docking socket (7) for the water tank (6),
**characterised in that**
a detachable hood-like element (9) is arranged at least on the docking socket (7) and can be used as a tool for taking the water filter (8) and the sealing ring (10) out of the docking socket (7), and
**in that** the hood element (9) consists of a shell housing (11) that covers the docking socket (7) in part when in the placed-on state, and
**in that** tools (12) and (13) are integrally formed on the shell housing (11).

2. Ironing station according to claim 1,
**characterised in that**
at least one valve body that can be moved counter to the action of a spring is arranged at the bottom of the water tank (6) and interacts with a docking socket (7), which is arranged on the steam generator (5), such that the valve body closes when the water tank (6) is removed, and opens when the water tank (6) is inserted.

3. Ironing station according to claim 1,
**characterised in that**
one of the tools (12) comprises a hook for removing the sealing ring (10) inserted in the docking socket (7).

4. Ironing station according to claim 1,
**characterised in that**
the other tool (13) comprises a clamp for removing the water filter (8) arranged in the docking socket (7).

5. Ironing station according to claim 1,
**characterised in that**
the hood element (9) consists of two shell housings (11.1) and (11.2) interconnected by a connecting piece (14), one shell housing (11.1) covering a ventilation socket (15) and the other shell housing (11.2) covering the docking socket (7) when in the mounted state.

6. Ironing station according to claims 3 and 5,
**characterised in that**
the hook is integrally formed on one shell housing (11.1) and the clamp is integrally formed on the other shell housing (11.2).

7. Ironing station according to claim 5,
**characterised in that**
an eye (16) is integrally formed on the connecting piece (14), by means of which eye the hood element (9) can be fixed to the cover region (17) of the steam generator (5).

8. Ironing station according to either claim 5 or claim 7,
**characterised in that**
transverse struts (18) for stabilising the connecting piece surface are integrally formed on the underside of the connecting piece (14).

9. Ironing station according to claim 5,
**characterised in that**
recesses (19) for centring are provided in the walls of the shell housings (11.1) and (11.2) and, when in the inserted state, interact with tabs (20) that are integrally formed on the sockets (7, 15).

10. Ironing station according to claims 1 to 9,
**characterised in that**
the hood element (9) is produced from a plastics part that is formed in one piece.

## Revendications

1. Poste de repassage (1) comprenant une planche de repassage (2) avec un chevalet (3) pliable, lequel est disposé au niveau d'un appareil sur pied conçu sous la forme d'une colonne (4) avec un générateur de vapeur (5) pour un fer à repasser, dans lequel un réservoir à eau (6) extractible, destiné à l'approvisionnement du générateur de vapeur (5), est disposé dans la colonne (4), dans lequel un filtre à eau (8), monté en amont du générateur de vapeur (5), est intégré dans la tubulure d'amarrage (7) pour le réservoir à eau (6),
**caractérisé en ce que**
un élément (9) amovible en forme de capuchon est disposé tout au moins sur la tubulure d'amarrage (7), lequel peut être utilisé comme un outil en vue d'extraire le filtre à eau (8) ainsi que la bague d'étanchéité (10) hors de la tubulure d'amarrage (7) ; et
**en ce que** l'élément de capot (9) est constitué d'un boîtier en forme de manchon (11) qui, à l'état assemblé, recouvre en partie la tubulure d'amarrage (7) ; et
**en ce que** des outils (12) et (13) sont moulés au niveau du boîtier en forme de manchon (11).

2. Poste de repassage selon la revendication 1,
**caractérisé en ce que**,
au moins un corps de soupape, lequel est capable de coulisser contre l'action d'un ressort, est disposé au fond du réservoir à eau (6), lequel corps de soupape interagit avec une tubulure d'amarrage (7) disposée au niveau du générateur de vapeur (5), de telle sorte que le corps de soupape se ferme quand le réservoir à eau (6) est extrait et de telle sorte que le corps de soupape s'ouvre quand le réservoir à eau (6) est mis en place.

3. Poste de repassage selon la revendication 1,
**caractérisé en ce que**,
l'un des outils (12) comprend un crochet destiné au démontage de la bague d'étanchéité (10) insérée dans la tubulure d'amarrage (7).

4. Poste de repassage selon la revendication 1,
**caractérisé en ce que**,
l'autre outil (13) comprend une pince destinée au démontage du filtre à eau (8) disposé dans la tubulure d'amarrage (7).

5. Poste de repassage selon la revendication 1,
**caractérisé en ce que**,
l'élément de capot (9) est constitué de deux boîtiers en forme de manchon (11.1) et (11.2) reliés par l'intermédiaire d'une traverse (14), dans lequel un boîtier en forme de manchon (11.1) recouvre une tubulure de ventilation (15) et l'autre boîtier en forme de manchon (11.2) recouvre la tubulure d'amarrage (7) à l'état monté.

6. Poste de repassage selon les revendications 3 et 5,
**caractérisé en ce que**,
le crochet est moulé au niveau d'un boîtier en forme de manchon (11.1) et la pince est moulée au niveau de l'autre boîtier en forme de manchon (11.2).

7. Poste de repassage selon la revendication 5,
**caractérisé en ce que**,
un oeillet (16), au moyen duquel l'élément de capot (9) peut être fixé au niveau de la zone de recouvrement (17) du générateur de vapeur (5), est moulé au niveau de la traverse (14).

8. Poste de repassage selon la revendication 5 ou 7,
**caractérisé en ce que**,
des entretoises (18) reposant à la transversale et destinées à la stabilisation de la surface de la traverse sont moulées au niveau de la partie inférieure de la traverse (14).

9. Poste de repassage selon la revendication 5,
**caractérisé en ce que**,
des protubérances (19) destinées au centrage sont prévues dans les parois des boîtiers en forme de manchon (11.1) et (11.2), lesquelles protubérances interagissent, à l'état inséré, avec des bandes (20) moulées au niveau des tubulures (7, 15).

10. Poste de repassage selon les revendications 1 à 9,
**caractérisé en ce que**,
l'élément de capot (9) est fabriqué à partir d'une pièce en plastique qui est moulée d'une seule pièce.
